# EUROPÄISCHE PATENTSCHRIFT

(11) **EP 3 987 888 B1**
(45) Veröffentlichungstag und Bekanntmachung des Hinweises auf die Patenterteilung: **29.10.2025**
(21) Anmeldenummer: 20733615.7
(22) Anmeldetag: 18.06.2020
(51) Int. Cl.: H05B 6/72

(54) **HAUSHALTS-MIKROWELLENGERÄT MIT DREHANTENNE**
DOMESTIC MICROWAVE DEVICE WITH ROTARY ANTENNA
APPAREIL MÉNAGER À MICRO-ONDES ÉQUIPÉ D'UNE ANTENNE ROTATIVE

(30) Priorität: 24.06.2019 DE 102019209074
(43) Veröffentlichungstag der Anmeldung: 27.04.2022
(73) Patentinhaber: BSH Hausgeräte GmbH, 81739 München (DE)
(72) Erfinder: STERZ, Sebastian, 86845 Großaitingen (DE); KUCHLER, Markus, 83257 Gstadt am Chiemsee (DE); RIGORTH, Kerstin, 84453 Mühldorf (DE); VOGT, Matthias, 74182 Obersulm (DE)
(86) Internationale Anmeldenummer: PCT/EP2020/066924
(87) Internationale Veröffentlichungsnummer: WO 2020/260123

(56) Entgegenhaltungen:
- WO-A1-2012/114369
- JP-A- 2002 110 339
- JP-A- 2011 202 868

## Beschreibung

Die Erfindung betrifft ein Haushalts-Mikrowellengerät, aufweisend eine Drehantenne mit mindestens zwei um eine gemeinsame Rotationsachse drehbaren Flügeln. Die Erfindung betrifft auch ein Verfahren zum Betreiben eines Haushalts-Mikrowellengeräts, das mit einer Drehantenne mit mindestens zwei Flügeln ausgerüstet ist. Die Erfindung ist insbesondere vorteilhaft anwendbar auf Gargeräte mit Mikrowellenfunktion.

US 7,145,119 B1 offenbart einen Mikrowellenofen, der ein Gehäuse mit einem Garraum, eine Mikrowellenquelle zum Erzeugen von Mikrowellen, eine Wellenführung zum Führen der von der Mikrowellenquelle erzeugten Mikrowellen in den Garraum, eine durch einen Antriebsmotor drehbare Drehantenne zum Emittieren der in der Wellenführung geführten Mikrowelle in den Garraum und einen beweglichen Rührer, der mit der Drehantenne gekoppelt ist, um mit der Drehantenne zusammenzuarbeiten, aufweist.

EP 3 177 109 A1 offenbart einen Mikrowellenofen, insbesondere für ein Haushaltsgerät. Der Mikrowellenofen weist einen Garraum auf, der zumindest teilweise von einer Garraumwand umschlossen ist. Der Mikrowellenofen umfasst einen Mikrowellengenerator, insbesondere ein Magnetron, das außerhalb des Ofenhohlraums angeordnet ist. Innerhalb des Garraums ist mindestens eine Antennenverlängerung angeordnet. Die Antennenverlängerung durchdringt eine Öffnung in der Garraumwand. Die Antennenverlängerung ist elektrisch mit der Magnetronantenne verbunden.

CN 206004937 U offenbart ein Antennenmodul und einen Mikrowellenofen, wobei das Antennenmodul Folgendes umfasst: eine Grundplatte, einen ersten Antennenpol, der auf der Grundplatte befestigt ist. Durch den ersten Antennenpol verläuft in axialer Richtung mindestens ein zweiter Antennenpol, wobei der mindestens eine zweite Antennenpol an der Grundplatte befestigt ist, ein Ende davon die Grundplatte und eine Halbleiter-Mikrowellenquelle durchläuft und das andere Ende jedes zweiten Antennenpols elektrisch angeschlossen ist.

WO 2012/114369 A1 offenbart eine Hochfrequenzheizvorrichtung, die in der Lage ist, von einem Hochfrequenzoszillator oszillierte Hochfrequenzwellen gleichmäßiger in eine Heizkammer einzustrahlen. Eine Antenne der Hochfrequenzheizvorrichtung ist ausgestattet mit: Schlitzantennen, die Schlitzöffnungen verwenden, die auf Leiterabschnitten als erste Strahlungsabschnitte erzeugt werden, die mit einem Antennenschaft verbunden sind; Leitungswegen, die von den ersten Strahlungsabschnitten verzweigt sind; und eine zweite Antenne, die eine Antennenplatte verwendet, die mit den Leitungswegen verbunden ist, als einem zweiten Abstrahlabschnitt.

CN 105509108 A offenbart einen Mikrowellenofen zum Garen von Nahrungsmitteln. Der Mikrowellenofen umfasst ein Gehäuse, eine in dem Gehäuse angeordnete zylindrische Ofenkammer, eine Elektrogerätekammer, ein Magnetron, ein L-förmiges Wellenleiterrohr mit einem vertikalen Wellenleiterrohr und ein horizontales rechteckiges Wellenleiterrohr mit einem Wellenleiterauslass, eine Wendelantenne, einen Mikrowellenreflektor, eine Stromversorgung, einen Lüfter, eine Leiterplatte, eine Ofentür und eine Leiterplatte, die mit Steuerknopf versehen sind, wobei das Magnetron und das L-förmige Wellenleiterrohr in der Elektrogerätekammer angeordnet sind. Der Mikrowellenofen nutzt eine zylindrische Ofenkammer, so dass acht nutzlose Energiespeicher-Totwinkel herkömmlicher rechteckiger Ofenkammern beseitigt werden. Die zirkular polarisierende Wendelantenne wird als Mikrowellenstrahler verwendet, wobei eine Drehzahl der Wendelantenne einer Arbeitsfrequenz des Magnetrons entspricht.

DE 10 2014 109 730 A1 offenbart ein Hausgerät, insbesondere Gargerät, das eine Mikrowellenquelle und einen Behandlungsraum und eine Verteileinrichtung zur gerichteten Verteilung von Mikrowellenstrahlung im Behandlungsraum umfasst. Dabei weist die Verteileinrichtung zum Senden der Mikrowellenstrahlung in den Behandlungsraum wenigstens eine Sendeeinrichtung mit wenigstens einer rotationssymmetrisch ausgebildeten Außenseite auf.

EP 0 166 622 B1 offenbart ein Mikrowellen-Heizgerät zum Erwärmen eines Wärmeguts in einer Heizkammer mittels Mikrowellenstrahlung, die von einem Mikrowellen-Oszillator erzeugt wird, mit einem äußeren Wellenleiter zum Lenken der Mikrowellenstrahlung vom Mikrowellen-Oszillator in die Heizkammer, wobei der äußere Wellenleiter an einem seiner Enden einen Auslass zur Heizkammer aufweist, und eine in der Nähe des Auslasses vom äußeren Wellenleiter angeordnete Reflektoreinrichtung zum Verteilen der Mikrowellenstrahlung in der Heizkammer, wobei die Reflektoreinrichtung ein sich drehendes Reflektorteil umfasst, das um die Achse des Auslasses vom äußeren Wellenleiter drehbar ist, dadurch gekennzeichnet, dass die Reflektoreinrichtung eine oder mehrere gegen die Achse des Auslasses geneigte Reflexionsflächen zum Reflektieren der Mikrowellenstrahlung aufweist, das Heizgerät eine Antriebsvorrichtung zum Drehantreiben der sich drehenden Reflektoreinrichtung umfasst, derart, dass die Richtung der Reflexion der Mikrowellenstrahlung in die Kammer veränderbar ist, was zu einer unregelmäßigen Reflexion und gleichmäßigen Verteilung der Mikrowellen innerhalb der Kammer führt.

Auch sind Mikrowellenöfen mit separat angeordneten und angetriebenen Drehantennen bekannt, wobei eine Winkellage der Drehantennen individuell einstellbar ist.

JP 2011 202868 A (TOSHIBA CORP; TOSHIBA CONSUMER ELECTRONICS HOLDINGS CORP ET AL.) 13. Oktober 2011 (2011-10-13) beschreibt ein Haushalts-Mikrowellengerät, aufweisend eine Drehantenne mit mindestens zwei um eine gemeinsame Rotationsachse (R) drehbaren Flügeln.

Es ist die **Aufgabe** der vorliegenden Erfindung, die Nachteile des Standes der Technik zumindest teilweise zu überwinden und insbesondere eine kompakte und konstruktiv einfach umsetzbare Möglichkeit bereitzustellen, eine Mikrowellenverteilung in einem Garraum vielseitig einzustellen.

Diese Aufgabe wird gemäß den Merkmalen der unabhängigen Ansprüche gelöst. Vorteilhafte Ausführungsformen sind Gegenstand der abhängigen Ansprüche, der Beschreibung und der Zeichnungen.

Die Aufgabe wird gelöst durch ein Haushalts-Mikrowellengerät, aufweisend eine Drehantenne mit mindestens zwei um eine gemeinsame Rotationsachse drehbaren Flügeln (auch Blätter genannt), wobei ein Relativwinkel zwischen mindestens zwei dieser Flügel um die gemeinsame Rotationsachse motorisch verstellbar ist.

Dadurch wird der Vorteil erreicht, dass mit einem geringen konstruktiven Aufwand und einem geringen Platzbedarf gezielt eine hohe Zahl von Mikrowellen-Feldverteilungen innerhalb eines Garraums des Haushalts-Mikrowellengerät angeregt und ausgewählt werden kann. Dadurch wiederum kann eine hohe Gleichmäßigkeit oder alternativ eine gezielte Ungleichmäßigkeit beim Erwärmen von Gargut erreicht werden. Die hohe Zahl von unterschiedlichen einstellbaren Feldverteilungen ist speziell dann vorteilhaft, wenn bestimmte Folgen von Feldverteilungen bzw. Antennenpositionen ausgewählt werden, um gewünschte Erwärmungsmuster zu erzeugen. Die vorliegende Drehantenne ist also insbesondere so motorisch verstellbar, dass eine Winkelstellung ihrer Flügel im Raum (insbesondere in Bezug auf den Garraum) als auch eine relative Winkelstellung mindestens zweier Flügel zueinander einstellbar ist.

Das Haushalts-Mikrowellengerät kann ein Gargerät, ein Geschirr-Desinfektionsgerät usw. sein. Ist das Haushalts-Mikrowellengerät ein Gargerät, kann es als ein Backofen, ein eigenständiger Mikrowellenofen oder eine Kombination davon wie ein Backofen mit Mikrowellenfunktion oder ein Mikrowellenofen mit zusätzlichen IR-Strahlern sein.

Es ist eine Weiterbildung, dass das Haushalts-Mikrowellengerät einen mittels einer insbesondere mikrowellendichten Tür verschließbaren Behandlungsraum aufweist, der durch Mikrowellen beaufschlagbar ist. Die Mikrowellen sind mittels eines Mikrowellengenerators erzeugbar, der beispielsweise als ein Magnetron oder ein halbleiterbasierter Mikrowellengenerator ausgebildet sein kann. In einer Weiterbildung weist der Mikrowellengenerator einen Inverter auf bzw. ist ein invertergesteuerter Mikrowellengenerator. Im Fall eines Gargeräts kann der Behandlungsraum auch als Garraum bezeichnet werden.

Die Mikrowellen werden mit Hilfe der Drehantenne in den Behandlungsraum eingekoppelt, wobei eine Feldverteilung der Mikrowellen in dem Behandlungsraum in hohem Maße durch die Winkelstellung ihrer jeweiligen Flügel bestimmt ist. Insbesondere kann die Feldverteilung durch Wahl der Winkelstellung(en) angepasst oder eingestellt werden. Die Flügel sind dazu typischerweise elektrisch leitfähig ausgebildet, z.B. dadurch, dass sie zumindest teilweise aus einem elektrisch leitfähigen Material wie Metall oder elektrisch leitfähiger Keramik bestehen.

Es ist eine Weiterbildung, dass der Mikrowellengenerator mit der Drehantenne mikrowellentechnisch über eine Mikrowellenführung verbunden ist. Die von dem Mikrowellengenerator erzeugten Mikrowellen werden dabei mittels der Mikrowellenführung zu der Drehantenne geleitet, mittels welcher sie in Richtung des Behandlungsraums ausgekoppelt werden. Die Mikrowellenführung kann beispielsweise ein Hohlleiter sein.

Es ist eine Weiterbildung, dass zumindest einer der Flügel der Drehantenne mit dem Hohlleiter mikrowellentechnisch verbunden ist. Dadurch können die in dem Hohlleiter vorhandenen Mikrowellen zu diesem Flügel geleitet werden (was auch als Energie- oder Leistungseinkopplung bezeichnet werden kann). Es ist eine Weiterbildung, dass alle Flügel der Drehantenne mit dem Hohlleiter mikrowellentechnisch verbunden sind. Es ist eine Weiterbildung, dass zumindest einer der Flügel nicht mit dem Hohlleiter mikrowellentechnisch verbunden ist bzw. von dem Hohlleiter mikrowellentechnisch getrennt ist. Eine mikrowellentechnische Verbindung zwischen der Mikrowellenführung und einem Flügel kann dadurch umgesetzt sein, dass der Flügel mit einem elektrischen Leiter verbunden ist, der in die Mikrowellenführung reicht oder ragt.

Es ist eine Weiterbildung, dass mindestens zwei Flügel elektrisch miteinander verbunden sind. Sie sind dann auch mikrowellentechnisch miteinander verbunden.

Es ist eine Weiterbildung, dass mindestens zwei Flügel elektrisch voneinander getrennt oder isoliert sind. Sie können dann auch mikrowellentechnisch voneinander getrennt sein oder - z.B. durch kapazitive Kopplung - mikrowellentechnisch miteinander verbunden sein.

Ein Flügel kann eine grundsätzlich beliebige Form aufweisen. So kann mindestens ein Flügel als einfaches Kreissegment, Kreissegment mit Ausstanzung(en), als Stab oder räumlich gekrümmt geformt sein. Ein Flügel kann als ein einfacher Flügel oder ein Mehrfachflügel (z.B. als Doppelflügel mit zwei Flügelelementen oder Flügelbereichen usw.) ausgebildet sein. Insbesondere können alle an einer gemeinsamen drehbaren Flügelachse vorhandenen Flügelelemente oder Flügelbereiche als Teile eines Flügels angesehen werden.

Unter einer Rotationsachse wird insbesondere eine gedankliche Gerade bezeichnet, die eine Rotation oder Drehung definiert oder beschreibt. Unter einer relativen Winkelstellung oder einem Relativwinkel kann insbesondere ein Winkelabstand oder Differenzwinkel der mindestens zwei Flügel um die gemeinsame Rotationsachse verstanden werden. Unter einer absoluten Winkelstellung oder einem Absolutwinkel der Drehantenne kann eine Winkelstellung eines beliebigen, aber dann fest gewählten Flügels in Bezug auf den Garraum oder eine Winkelstellung einer azentrischen Flügelachse gegenüber der gemeinsamen Rotationsachse verstanden werden.

Es ist ein Merkmal der Erfindung, dass jeder der Flügel zu seiner Drehbarkeit über eine jeweilige Achse oder jeweiligen Schaft (im Folgenden als "Flügelachse" bezeichnet) mit einem Antriebsmotor verbunden ist. Der Antriebsmotor kann ein Elektromotor, beispielsweise ein Schrittmotor, sein. Allgemein kann jeder Flügelachse ein jeweiliger Antriebsmotor zugeordnet sein. Alternativ können mehrere Flügelachsen mittels des gleichen Motors antreibbar sein.

Die Flügelachsen können zumindest teilweise durch die Mikrowellenführung verlaufen. Sie können an der Mikrowellenführung drehbar gehaltert sein.

Es ist eine Ausgestaltung, dass die Drehantenne genau zwei Flügel aufweist. So wird vorteilhafterweise eine vielfältige Einstellung einer Feldverteilung in dem Behandlungsraum bei einem konstruktiv besonders geringen Aufwand ermöglicht. Jedoch kann die Drehantenne auch drei oder mehr zueinander winkelverstellbare Flügel aufweisen.

Es ist eine Ausgestaltung, dass mindestens zwei Flügel bzw. deren Flügelachsen unabhängig voneinander drehbar sind. So wird der Vorteil erreicht, dass der Absolutwinkel und der Relativwinkel der Flügel besonders vielfältig einstellbar ist. Es ist eine insbesondere für diese Ausgestaltung vorteilhafte Weiterbildung, dass jeder der zueinander beweglichen Flügel durch einen jeweiligen Motor drehbar ist.

Es ist eine Ausgestaltung, dass mindestens zwei Flügel koaxial zueinander angeordnete Flügelachsen aufweisen bzw. über koaxial zueinander angeordnete Flügelachsen drehbar sind. Dies ermöglicht einen konstruktiv besonders einfachen und kompakten Aufbau, speziell für den Fall, dass die Drehantenne genau zwei Flügel aufweist. Es ist eine Weiterbildung, dass eine erste geradlinige Flügelachse eines ersten Flügels in einer als Rohr oder Hülse ausgebildeten zweiten geradlinigen Flügelachse eines zweiten Flügels koaxial drehbar angeordnet ist. Die beiden Flügelachsen können in einer Weiterbildung unabhängig zueinander verdrehbar sein.

Es ist eine Ausgestaltung, dass die Flügelachsen zweier Flügel über einen Drehratschenmechanismus (auch als Sperrmechanismus oder Sperrklinkenmechanismus bezeichenbar) drehbar miteinander verbunden sind. Die Drehratsche bewirkt, dass bei Drehung einer motorisch angetriebenen Flügelachse (Antriebsachse) in einer ersten Drehrichtung die andere Flügelachse mitgeführt wird, insbesondere mit gleicher Drehrate oder Winkelgeschwindigkeit. Bewegt sich jedoch die angetriebene Flügelachse in der umgekehrten zweiten Drehrichtung, wird ihre Drehbewegung nicht auf die andere Flügelachse übertragen. Die Verwendung einer Drehratsche ergibt den Vorteil, dass eine Einstellung der Lage beider Flügel im Raum und des Relativwinkels zueinander mittels motorischen Antriebs nur einer der Flügelachsen ermöglicht wird. In anderen Worten kann so mittels nur eines Antriebsmotors auf einfache Weise die absolute und relative Winkelstellung beider Flügel eingestellt werden. Dabei ist es grundsätzlich unerheblich, welche der beiden Flügelachsen die Antriebsachse und welche die angetriebene Achse ist. So kann bei einer koaxialen Anordnung der Flügelachsen die äußere Flügelachse oder die innere Flügelachse als Antriebsachse eingerichtet sein.

Es ist eine Ausgestaltung, dass mindestens zwei Flügel oder Flügelachsen mittels des gleichen Motors über ein Getriebe drehbar oder antreibbar sind. Dadurch wird der Vorteil erreicht, dass mehrere Flügel mittels eines einzigen Motors antreibbar sind und, je nach Ausgestaltung des Getriebes, beispielsweise dessen achsenabhängiger Übersetzung, auch mit unterschiedlicher Winkelgeschwindigkeit gedreht werden können.

Es ist eine Ausgestaltung, dass ein Flügel einen Anschlag für einen anderen Flügel aufweist. So wird der Vorteil erreicht, dass diese beiden Flügel miteinander zumindest mechanisch in Kontakt kommen. Dadurch wiederum kann auf besonders genaue Weise ein bestimmter Relativwinkel (im Folgenden auch als Null-, Park- oder Ruheposition bezeichnet) zwischen den beiden Flügeln mechanisch definiert oder eingestellt werden.

Der Anschlag kann in einer Weiterbildung vorteilhafterweise dazu genutzt werden, eine absolute Winkelstellung der Flügel gegenüber dem Garraum und eine relative Winkelstellung der Flügel zueinander (d.h., den Relativwinkel) mittels eines einzigen Motors bzw. einer einzigen angetriebenen Flügelachse oder Flügels einzustellen. Denn der andere Flügel kann dann, wenn er in Anschlag mit dem angetriebenen Flügel steht, mit dem angetriebenen Flügel mitgenommen werden, während durch folgende Drehung des angetriebenen Flügels in umgekehrter Drehrichtung der Relativwinkel zwischen den beiden Flügeln einstellbar ist. Jedoch kann der Anschlag auch bei zwei unabhängig voneinander angetriebenen Flügeln vorgesehen sein.

Ein weiterer Vorteil eines Vorsehens des Anschlags kann in einer elektrischen Kontaktierung der beiden Flügel bestehen, falls der Anschlag eine elektrische Verbindung zwischen ihnen herstellt. Dazu kann er in einer Ausgestaltung als elektrisch leitfähiger Anschlag ausgebildet sein. Dies ergibt den Vorteil, dass ein Funkenschlag zwischen den beiden Flügeln, die sich dann typischerweise in geringer Nähe zueinander befinden, verhindert werden kann. Dies ist besonders vorteilhaft, wenn die Drehantenne mit den Flügeln in ihrer Parkposition dazu verwendet wird, eine hohe Mikrowellenleistung in den Garraum einzustrahlen.

Es ist eine Weiterbildung, dass mindestens zwei der zueinander winkelverstellbaren Flügel, speziell alle Flügel, entlang der Rotationsachse beabstandet angeordnet oder "gestapelt" sind. So wird der Vorteil erreicht, dass besonders vielfältige Feldverteilungen in dem Garraum bei kompakten Aufbau der Drehantenne einstellbar sind und ferner auf einfache Weise sichergestellt werden kann, dass die Flügel sich nicht in ihrer Drehung ungewollt gegenseitig blockieren.

Es ist eine Ausgestaltung, dass eine Höhe von mindestens zwei Flügeln entlang der Rotationsachse motorisch verstellbar ist. So wird vorteilhafterweise ein weiterer Parameter bereitgestellt, um eine Feldverteilung im Garraum zu variieren, wobei zur Umsetzung dieser Ausgestaltung vorteilhafterweise ein kompakter Aufbau der Drehantenne beibehalten werden kann. Es ist eine Ausgestaltung, dass zusätzlich oder alternativ ein Abstand von mindestens zweier Flügeln entlang der Rotationsachse motorisch verstellbar ist. So kann eine Feldverteilung im Garraum besonders vielfältig variiert werden.

Es ist eine Ausgestaltung, dass die Drehantenne zwei Flügel mit koaxial angeordneten Flügelachsen aufweist, die jeweils einen mit den Flügeln mikrowellentechnisch verbundenen elektrisch leitfähigen Abschnitt aufweisen, der in einen Teil einer Mikrowellenführung ragt, wobei der elektrisch leitfähige Abschnitt der äußeren Flügelachse als seitliche Schirmung für einen entsprechenden elektrisch leitfähigen Abschnitt der inneren Flügelachse ausgebildet ist und der elektrisch leitfähige Abschnitt der inneren Flügelachse innerhalb der Wellenführung über den elektrisch leitfähigen Abschnitt der äußeren Flügelachse vorsteht oder übersteht. Dadurch wird vorteilhafterweise auf besonders kompakte Weise eine getrennte Energie- oder Leistungseinkopplung von Mikrowellen in die Flügelachsen und damit in die mit den Flügelachsen mikrowellentechnisch verbundenen Flügel ermöglicht. Die Stärke der Leistungseinkopplung in die Flügelachsen wird dabei durch die Länge des Überstands bestimmt, z.B. beruhend auf dem sog. "Balun-Effekt".

Für den Fall, dass der Abstand der zwei Flügel entlang der Rotationsachse motorisch verstellbar ist, lässt sich auch die Länge des Überstands und damit vorteilhafter die Stärke der Leistungseinkopplung von Mikrowellen in die innere Flügelachse gezielt einstellen, weil dazu die Flügelachsen längs zueinander verschoben werden. Es ist somit eine Ausgestaltung, dass mit Verstellung des Abstands der zwei Flügel entlang der Rotationsachse eine Länge eines Überstands des elektrisch leitenden Abschnitts der inneren Flügelachse aus dem elektrisch leitenden Abschnitt der äußeren Flügelachse verstellbar ist. Es ist eine Weiterbildung, dass die innere Flügelachse vollständig in die äußere Flügelachse einziehbar ist, wobei die Länge des Überstands null ist oder wird.

Diese Ausgestaltung kann analog auf drei oder sogar noch mehr Flügel mit koaxialen Flügelachsen ausgedehnt werden.

Die Aufgabe wird auch gelöst durch ein Verfahren zum Betreiben eines Haushalts-Mikrowellengeräts, das mit einer Drehantenne mit mindestens zwei Flügeln ausgerüstet ist, wobei während eines Betriebs des Haushalts-Mikrowellengeräts ein Relativwinkel zwischen mindestens zwei der Flügel zueinander motorisch verstellt wird. Das Verfahren kann analog zu dem Haushalts-Mikrowellengerät ausgebildet werden und weist die gleichen Vorteile auf.

Es ist eine Ausgestaltung, dass der Absolutwinkel und/oder der Relativwinkel beruhend auf
- einer Angabe oder Bestimmung eines mit Mikrowellen zu behandelnden Guts;
- einer Verteilung einer Temperatur und/oder eines Bräunungsgrads auf einer Oberfläche von mit Mikrowellen zu behandelndem Gut;
- einer Stärke rückgestrahlter Mikrowellen; und/oder
- einem Wert eines oder mehrerer Betriebsparameter;
eingestellt wird bzw. werden. Dadurch kann eine Feldverteilung vorteilhafterweise an verschiedene Betriebszustände, Arten von mikrowellenbehandeltem Gut (insbesondere Gargut) usw. angepasst werden.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden schematischen Beschreibung eines Ausführungsbeispiels, das im Zusammenhang mit den Zeichnungen näher erläutert wird.
- Fig.1: zeigt in Schrägansicht eine Drehantenne gemäß einem ersten Ausführungsbeispiel;
- Fig.2A: zeigt in die Drehantenne gemäß dem ersten Ausführungsbeispiel als Schnittdarstellung in Seitenansicht;
- Fig.2B: zeigt in die Drehantenne gemäß einem zweiten Ausführungsbeispiel als Schnittdarstellung in Seitenansicht;
- Fig.3: zeigt in Schrägansicht eine Drehantenne gemäß einem dritten Ausführungsbeispiel;
- Fig.4: zeigt in Schrägansicht einen Ausschnitt aus einer Drehantenne gemäß einem vierten Ausführungsbeispiel;
- Fig.5: zeigt in Schrägansicht Flügelachsen einer Drehantenne gemäß einem fünften Ausführungsbeispiel;
- Fig.6: zeigt die Flügelachsen der Drehantenne gemäß dem fünften Ausführungsbeispiel in Draufsicht;
- Fig.7: zeigt in Seitenansicht eine Drehantenne gemäß einem sechsten Ausführungsbeispiel; und
- Fig.8: zeigt als Schnittdarstellung in Seitenansicht einen Ausschnitt aus einem Mikrowellen-Haushaltsgerät mit einer Drehantenne gemäß einem siebten Ausführungsbeispiel.

**Fig.1** zeigt in Schrägansicht eine Drehantenne 2 eines Mikrowellen-Haushaltsgeräts 1 in Form z.B. eines Backofens mit zusätzlicher Mikrowellenfunktion. Die Drehantenne 2 weist einen ersten, "unteren" oder "vorderen" Flügel 3 und einen zweiten, "oberen" oder "hinteren" Flügel 4 auf, die jeweils aus elektrisch leitfähigem Material wie Metall bestehen. **Fig.2A** zeigt die Drehantenne 2 als Schnittdarstellung in Seitenansicht.

Der erste Flügel 3 steht radial von einer zylinderförmigen, inneren Flügelachse 5 ab, während der zweite Flügel 4 radial von einer hohlzylinderförmigen oder hülsenförmigen, äußeren Flügelachse 6 absteht. Die beiden Flügelachsen 5 und 6 sind koaxial zueinander angeordnet, wobei die innere Flügelachse 5 drehbar in der äußeren Flügelachse 6 angeordnet ist. Beide Flügel 3 und 4 sind also um die gleiche Rotationsachse R drehbar, wie durch die Doppelpfeile angedeutet. Die beiden Flügel 3 und 4 sind entlang der Rotationsachse R voneinander beabstandet angeordnet.

Die Flügelachsen 5 und 6 können in oder durch eine als Hohlkörper ausgebildeten Mikrowellenführung 52 (siehe Fig.8) ragen. Gezeigt ist eine Variante, bei der die innere Flügelachse 5 aus elektrisch nicht leitfähiger, temperaturbeständiger und mikrowellenverlustarmer Keramik ausgeführt ist. Die äußere Flügelachse 6 besteht bevorzugt aus Metall, um Mikrowellenenergie aus dem Hohlleiter auskoppeln zu können.

Insbesondere ist ein Relativwinkel Th der beiden Flügel 3 und 4 zueinander durch unabhängige Drehung der Flügelachsen 5 und 6 einstellbar. Gezeigt ist eine relative Winkelstellung der Flügel 3 und 4 bei einem Relativwinkel Th von ca. 180° (bei dem die Flügel 3 und 4 voneinander abgewandt angeordnet sind) bei Blick entlang der Rotationsachse R. Der Relativwinkel Th wird hier bezüglich der Flügelmitten bestimmt, kann aber auch jeden anderen geeigneten Bezugspunkt der Flügel 3, 4 nutzen.

Die beiden Flügel 3, 4 können gleichzeitig mit gleicher Winkelgeschwindigkeit in gleicher Drehrichtung um die Rotationsachse R bewegt werden, wodurch deren Relativwinkel Th erhalten bleibt, aber sich ihre Lage bzw. ihr Absolutwinkel im Raum ändert. Die beiden Flügel 3, 4 können aber auch gleichzeitig mit unterschiedlicher Winkelgeschwindigkeit in gleicher Drehrichtung um die Rotationsachse R bewegt werden oder in entgegengesetzter Drehrichtung bewegt werden, wodurch sich ihr Relativwinkel Th zueinander ändert. Auch ist es möglich, während einer Zeitdauer nur einen der Flügel 3 oder 4 zu drehen. Die Flügel können auch während einer Zeitdauer unbewegt bleiben.

Der Relativwinkel Th und/oder der Absolutwinkel (einschließlich einer Winkelposition ohne Verstellung des Relativwinkels Th) der Flügel 3, 4 kann beispielsweise automatisch ausgewählt werden beruhend auf
- einer Angabe oder Bestimmung eines mit Mikrowellen zu behandelnden Guts;
- eine Verteilung einer Temperatur und/oder eines Bräunungsgrads auf einer Oberfläche von mit Mikrowellen zu behandelndem Gut;
- einer Stärke rückgestrahlter Mikrowellen;
- einem Wert eines oder mehrerer Betriebsparameter.

Dies umschließt auch die Möglichkeit, bestimmte Abfolgen von Drehwinkeln oder Drehlagen der Flügel 3, 4 einzustellen, insbesondere anhand der obigen Kriterien.

Beide Flügel 3 und 4 weisen hier jeweils eine Kreissektorform auf, jedoch ggf. mit unterschiedlichem Radius und/oder unterschiedlicher Winkelbreite.

In einer Variante sind die Flügelachsen 5 und 6 zu ihrer Drehung mit jeweiligen Antriebsmotoren (o. Abb.) verbunden. Dadurch sind die Winkelstellungen beider Flügelachsen 5 und 6 und damit der mit ihnen fest bzw. starr verbundenen Flügel 3 bzw. 4 um die Rotationsachse R individuell und vollkommen frei wählbar.

**Fig.2B** zeigt als Schnittdarstellung in Seitenansicht eine Drehantenne 7. Die Drehantenne 7 ist ähnlich zu der Drehantenne 2 aufgebaut, wobei jedoch nun nur noch ein hinterer Abschnitt 8 der inneren Flügelachse 5 aus elektrisch nicht leitfähigem Material ausgeführt ist, insbesondere aus elektrisch nicht leitfähiger, temperaturbeständiger und mikrowellenverlustarmer Keramik. Ein vorderer, mit dem vorderen Flügel 3 verbundener Abschnitt 9 der inneren Flügelachse 5 besteht hingegen aus elektrisch leitfähigem Material wie Edelstahl, Kupfer o.ä. Die äußere Flügelachse 6 besteht nun vollständig aus elektrisch nicht leitfähigem Material.

Die Energieauskopplung erfolgt bei der Drehantenne 7 über den elektrisch leitfähigen Abschnitt 9 der inneren Flügelachse 5. Hierbei kann der hintere Flügel 4 optional elektrisch leitend mit dem elektrisch leitfähigen Abschnitt 9 verbunden sein, beispielsweise über einen Schleifkontakt. Der Vorteil dieses Ausführungsbeispiels besteht speziell darin, dass sich der Durchmesser der Flügelachsen 5, 6 in der Praxis gegenüber der Drehantenne 2 bei gleicher Wirkung verringern lässt. Durch den reduzierten Durchmesser der die Mikrowellen ausleitenden Achse 5, 6 kann wiederum ein Abstand zu einer Hohlleiterbewandung und Hohlleiterdurchführung in Richtung Garraum 54 (siehe Fig.8) erhöht werden. Dies reduziert die Gefahr von Funkenüberschlägen.

**Fig.3** zeigt in Schrägansicht eine Drehantenne 11, die anstelle der Drehantenne 2 in dem Mikrowellen-Haushaltsgerät 1 verbaut sein kann. Die Drehantenne 11 ist ähnlich zu der Drehantenne 2 ausgebildet, jedoch weist der vordere Flügel 12 nun nicht die Form eines planen Kreissektors, sondern eines nach vorne bzw. von dem hinteren Flügel 4 weggebogenen Kugelschalensegments auf. Dadurch weisen die beiden Flügel 12 und 4 mit größerem Abstand von der Rotationsachse R einen höheren Abstand als die Flügel 3 und 4 auf, was die Gefahr einer Funkenbildung verringert.

**Fig.4** zeigt in Schrägansicht einen Ausschnitt aus einer Drehantenne 21, die z.B. anstelle der Drehantenne 2 in dem Mikrowellen-Haushaltsgerät 1 verbaut sein kann. Die Drehantenne 21 ist ähnlich zu der Drehantenne 2 ausgebildet, wobei jedoch nun auf der dem hinteren Flügel 4 zugewandten Flachseite des vorderen Flügels 3 ein Anschlagstück oder Anschlag 22 für den hinteren Flügel 4 vorhanden ist.

Befindet sich der hintere Flügel 4 auf Anschlag mit dem Anschlag 22 kann dies als ein Relativwinkel Th = 0° definiert sein, welcher einer Null- oder Ruheposition entspricht. In der Ruheposition ist der hintere Flügel 4 hier beispielhaft vollständig durch den vorderen Flügel 3 überdeckt. Dadurch wird eine besonders hohe Energieabgabe in einen Garraum 54 (siehe Fig.8) und damit auf ein in dem Garraum 58 befindliches Guts ermöglicht. Dies ist besonders vorteilhaft, wenn das mit Mikrowellen zu beaufschlagende Gut keiner besonders gleichmäßigen Erwärmung bedarf, z.B. für den Fall eines Vorliegens einer Flüssigkeit.

Der Anschlag 22 kann elektrisch leitfähig ausgebildet sein, so dass er bei mechanischem Kontakt mit dem hinteren Flügel 4 auch eine elektrische Verbindung zwischen den beiden Flügeln 3 und 4 herstellt. Hierzu können elektrisch leitfähige Kontaktfedern 23 an dem Anschlag 22 vorhanden sein. Die elektrische Leitfähigkeit des Anschlags 22 ergibt den Vorteil, dass in der Ruheposition für den Mikrowellengenerator (o. Abb.), insbesondere für ein Magnetron, ein besonders effektiver Arbeitszustand hergestellt wird und ferner die Bildung von Funken, beispielsweise zwischen den Flügeln 3 und 4, verhindert wird.

In diesem Ausführungsbeispiel kann die innere Flügelachse 5 motorisch angetrieben sein, während die äußere Flügelachse 6 oder 5 freidrehend ist. Der Anschlag 22 kann dazu genutzt werden, durch Drehung der inneren Flügelachse 5 und damit des vorderen Flügels 3 die Winkelstellung auch des hinteren Flügels 4 mittels eines einzigen Motors einzustellen. Der hintere Flügel 4 kann dann, wenn er in Anschlag mit dem angetriebenen vorderen Flügel 3 steht, mit dem vorderen Flügel 3 mitgenommen werden, während durch folgende Drehung des vorderen Flügels 3 in umgekehrter Drehrichtung der hintere Flügel 4 in Ausgriff mit dem Anschlag 22 kommt und dann nur noch der vordere Flügel 3 gedreht wird. So sind der Relativwinkel Th zwischen den beiden Flügeln 3, 4 als auch der Absolutwinkel gezielt einstellbar.

Jedoch kann grundsätzlich auch die äußere Flügelachse 6 die motorisch angetriebene Flügelachse sein. Ebenso ist es möglich, dass eine Ruheposition bei einem anderen Relativwinkel Th besteht oder definiert ist, z.B. bei einem Relativwinkel Th von 180°.

Allgemein kann eine Ruheposition bzw. ein entsprechender Relativwinkel Th so ausgewählt sein, dass bei ihrer Einnahme eine besonders hohe Energieabgabe in den Garraum erreicht wird, insbesondere zur Erwärmung von Flüssigkeit oder einer anderen Last, die keiner besonders gleichmäßigen Erwärmung bedarf. Speziell kann in diesem Fall die Maximalleistung abgerufen werden.

Allgemein kann die Drehantenne so ausgeführt sein, dass sie auf unterschiedliche Betriebszustände hin abgestimmt ist, insbesondere auf Betriebszustände, welche entweder gezielt auf eine maximale Energieabgabe des Mikrowellengenerators, insbesondere eines Magnetrons, oder auf eine erhöhte Variabilität von Feldverteilungen im Garraum hin angepasst sind. Dies ist insbesondere vorteilhaft für Inverter-Mikrowellengeräte, da ein Inverter einstellbare, konstante Ausgangsleistungen zur Verfügung stellen kann.

Allgemein - und damit auch unabhängig von den hier beschriebenen Ausführungsbeispielen - kann durch die motorische Verstellbarkeit des Relativwinkels zwischen den Flügeln um die Rotationsachse die Drehantenne in verschiedene Winkelkonfigurationen gebracht werden, welche an unterschiedliche Anwendungsfälle hin angepasst sind. So kann beispielsweise dann, wenn die Flügel direkt übereinander angeordnet sind (z.B. entsprechend einem Relativwinkel Th = 0°), Mikrowellenenergie oder -leistung mit hoher lokaler Energie- oder Leistungskonzentration ("fokussiert") in den Garraum eingestrahlt werden. Dies kann sich beispielsweise so äußern, dass an bestimmten, insbesondere vorgegebenen, Stellen im Garraum sog. "Hotspots" erzeugt werden. Dadurch wird die Möglichkeit eröffnet, an den Stellen der Hotspot(s) gezielt lokal eine besonders hohe Mikrowellenenergie in den Garraum einzubringen. Sind diese Hotspots auch noch nahe der Rotationsachse angeordnet, wird auch bei einer Drehung der Drehantenne als ganzer (als unter einer Winkeldrehung beider Flügel) nur ein vergleichsweise begrenzter Raumbereich des Garraums mit hoher Mikrowellenenergie beaufschlagt. Dies kann besonders vorteilhaft sein, wenn Flüssigkeit erhitzt werden soll. Denn eine Gleichmäßigkeit der Verteilung der Mikrowellenenergie in der Flüssigkeit spielt aufgrund ihrer hohen Wärmeleitfähigkeit eine nur untergeordnete Rolle. Besonders vorteilhaft ist es in diesem Fall, wenn die Hotspots in einem unteren und nahe an der Rotationsachse befindlichen Raumbereich erzeugt werden, z.B. in einem Raumbereich, der einem Inhalt eines typischen tiefen Tellers oder eines Glases entspricht. Diese Konfiguration kann auch als "Leistungskonfiguration" bezeichnet werden. Sie kann z.B. automatisch eingestellt werden, wenn an dem Gerät ein Anwendungsfall wie "Flüssigkeit erhitzen", "Suppe", Heißgetränk" o.ä. ausgewählt wird.

Soll hingegen eine hohe Gleichverteilung der Mikrowellen in dem Garraum erreicht werden (z.B. durch Vermeidung oder ausreichend schnelle zeitliche Änderung der Position der Hotspots), kann die Drehantenne in andere Winkelkonfigurationen gebracht werden, welche auf einen solchen Zweck hin angepasst sind. So kann beispielsweise dann, wenn sich die Flügel bezüglich der Rotationsachse gegenüberliegen oder zueinander abgewandt angeordnet sind (z.B. entsprechend einem Relativwinkel Th = 180°), Mikrowellenenergie oder -leistung mit im Vergleich zu Th = 0° weniger, weniger starken und/oder räumlich weiter verteilten Hotspots in den Garraum eingestrahlt werden. Dies kann z.B. zur gleichmäßigen Erwärmung von festen Lebensmitteln vorteilhaft sein. Bei einer Drehung der Drehantenne als solche (um einen Absolutwinkel) wird die Feldverteilung im Garraum dann zeitlich besonders stark geändert, so dass sich zeitlich integriert eine besonders gleichmäßige Feldverteilung ergibt.

Allgemein kann also der Relativwinkel Th beispielsweise an eine ausgewählte oder erkannte Speise, Speisenart oder Speisengruppe angepasst werden.

**Fig.5** zeigt in Schrägansicht die zwei Flügelachsen 32 und 33 einer Drehantenne 31, die z.B. anstelle der Drehantenne 2 in dem Mikrowellen-Haushaltsgerät 1 verbaut sein kann. **Fig.6** zeigt die Flügelachsen der Drehantenne 31 in Draufsicht. Die zwei Flügelachsen 32 und 33 sind ähnlich den Flügelachsen 5 bzw. 6 ausgebildet, jedoch über einen Drehratschenmechanismus 34 miteinander verbunden. Der Drehratschenmechanismus 34 bewirkt, dass die Flügelachsen 32 und 33 so mechanisch gekoppelt sind, dass sich in einer Drehrichtung nur eine Flügelachse 32 mit dem zugehörigen Flügel dreht, in der anderen Richtung jedoch beide Flügelachsen 32 und 33. Dies hat den Vorteil, dass unter Bereitstellung nur eines Antriebsmotors jeder beliebige Wert des Relativwinkels Th und des Absolutwinkels der Flügel 3, 4 eingestellt werden kann.

Vorliegend ist der Drehratschenmechanismus 34 so ausgebildet, dass die innere Flügelachse 32 an einem Längsabschnitt mehrere radial abstehende, gekrümmte Klinken 35 aufweist, die in einen inneren Zahnkreis eines entsprechenden, kreisringförmigen Längsabschnitts 36 der äußeren Flügelachse 33 eingreifen. Dieser kreisringförmige Längsabschnitt ist von einem hülsen- oder rohrförmigen, raumfest angeordneten (z.B. an einem Gehäuse starr angebrachten) Körper 37 umgeben. Von dem Körper 37 gehen nach Innen mehrere radial abstehende, gekrümmte Klinken 38 ab, die in einen äußeren Zahnkreis des Längsabschnitts 36 eingreifen.

Bei Drehung der inneren Antennenachse 32 im Uhrzeigersinn (siehe insbesondere Fig.6) wird die äußere Antennenachse 36 durch Kraftübertragung über die Klinken 35 mitgenommen. Die Klinken 38 geben dabei nach und Stellen einer Bewegung der äußeren Antennenachse 36 keinen oder keinen merklichen Widerstand entgegen.

Bei Drehung der inneren Antennenachse 32 gegen den Uhrzeigersinn findet hingegen keine oder keine merkliche Kraftübertragung über die Klinken 35 statt. Zudem sperren dann die Klinken 38 eine Drehbewegung der äußeren Flügelachse 33, und nur die innere Flügelachse 32 dreht sich.

Beispielsweise in den ersten beiden Ausführungsbeispielen (siehe insbesondere Fig.2) sind die Flügel 3, 4 oder 12, 4 elektrisch und mikrowellentechnisch getrennt, da die innere Flügelachse 5 einteilig aus einem elektrisch nicht leitfähigen Material ausgeführt ist. Es kann aber vorteilhaft sein, dass eine dauerhafte elektrische Verbindung zwischen den Flügeln besteht. Dazu zeigt **Fig.7** in Seitenansicht eine Drehantenne 41, die z.B. anstelle der Drehantenne 2 in dem Mikrowellen-Haushaltsgerät 1 verbaut sein kann.

Die Drehantenne 41 ist ähnlich zu der Drehantenne 2 aufgebaut, wobei jedoch nun die Flügel 3, 4 über ein - hier beispielhaft dreiteilig ausgebildetes - elektrisch leitfähiges Drehlager 42 bis 44, z.B. ein Kugellager oder ein Gleitlager, miteinander verbunden sein können.

Alternativ kann ein Drehlager 42 bis 44 vorgesehen sein, das eine elektrische Trennung der Flügel 3, 4 aufrechterhält, aber eine mikrowellentechnische Kopplung ermöglicht. Dazu kann beispielsweise das Drehlager 42 bis 44 als Gleitlager ausgebildet sein, wobei das obere Element 42 und das untere Element 44 elektrisch leitfähig ausgebildet sind und das mittlere Element 43 elektrisch nichtleitend ausgebildet ist. So wird eine kapazitive Ankopplung von Mikrowellenleistung zwischen den Elementen 42 und 44 und damit auch zwischen den Flügeln 3 und 4 ermöglicht.

Das mittlere Element 43 weist vorteilhafterweise eine geringe Gleitreibung auf und kann z.B. aus Keramik oder PEEK bestehen.

Die Elemente 42 und 44 können z.B. ring- oder scheibenförmig geformt sein.

**Fig.8** zeigt als Schnittdarstellung in Seitenansicht einen Ausschnitt aus dem Mikrowellen-Haushaltsgerät 1 mit einer Drehantenne 51, die durch eine als Hohlleiter ausgebildete Mikrowellenführung 52 verläuft.

Die Drehantenne 51 ragt durch eine Öffnung 53 in der Mikrowellenführung 52 in den Garraum 54 (oder alternativ einen entsprechenden Vorraum) , wobei die Flügel 3 und 4 sich in dem Garraum 54 befinden. An der dem Garraum 54 abgewandten Seite ragt die Drehantenne 51 durch eine weitere Öffnung aus der Mikrowellenführung 52 heraus und ist dort von einem Kragen 55 umgeben, z.B. zur Vermeidung einer Leckage von Mikrowellen.

Eine zu einer äußeren Flügelachse 56 koaxial angeordnete innere Flügelachse 57 ist in der äußeren Flügelachse 56 längsverschieblich angeordnet, z.B. mittels eines geeigneten Verstellmechanismus (o. Abb.). Der Verstellmechanismus kann einen Motor oder einen Aktor aufweisen, z.B. einen Elektromotor, Piezoaktor usw. Mittels des Verstellmechanismus können je nach baulicher Ausführung die äußere Flügelachse 56 und/oder die innere Flügelachse 57 entlang der Rotationsachse R bewegt oder verschoben werden. Insbesondere können die äußere Flügelachse 56 und die innere Flügelachse 57 individuell längsverschoben werden, wodurch eine Höhenvariation der Flügel 3 und 4 sowohl absolut als auch relativ zueinander ermöglicht wird.

Auch nicht gezeigt ist die oberhalb des Kragens 55 vorhandene mindestens eine Dreheinrichtung zur Drehung der Flügelachsen 56 und 57.

Die äußere Flügelachse 56 weist zwei unterschiedliche Längsabschnitte 56a und 56b auf, nämlich einen ersten Längsabschnitt 56a mit oder aus elektrisch leitfähigem Material, an dem der hintere Flügel 4 befestigt ist, und der in einen Teil der Mikrowellenführung 52 ragt. Daran schließt sich noch in der Mikrowellenführung 52 ein zweiter Längsabschnitt 56b aus elektrisch nicht leitfähigen bzw. isolierenden Material an, der durch den Kragen 55 verläuft.

Die innere Flügelachse 53 weist einen von elektrisch isolierendem Material umgebenen elektrisch leitfähigen Kern oder Seele 58 auf (z.B. einen metallischen Draht oder Stift), die mit dem zugehörigen Flügel 3 elektrisch verbunden ist und in die Mikrowellenführung 52 ragt. Die Seele 58 steht innerhalb der Mikrowellenführung 52 aus dem ersten Längsabschnitt 56a, der als seitliche Schirmung gegenüber Mikrowellenstrahlung dient, vor mit einem Überstand der Länge d.

Diese Anordnung ermöglicht eine separate Energie- oder Leistungsankopplung der Flügel 3, 4 an die in der Mikrowellenführung 52 vorhandenen Mikrowellenfelder, wobei ein Energietransport zwischen dem als Außenleiter dienenden ersten Längsabschnitt 56a und der als Innenleiter dienenden Seele 58 stattfindet.

Durch den Verstellmechanismus lässt sich der Abstand der beiden Flügel 3 und 4 entlang der Rotationsachse R gezielt verstellen. Mit Verstellung des Abstands zwischen den Flügeln 3 und 4 ändert sich analog die Länge d. Diese Variante weist den Vorteil auf, dass eine Höhenvariation der Flügel 3 und 4 sowohl absolut als auch relativ zueinander möglich ist, wodurch wiederum eine besonders vielfältige Variation der Feldverteilung innerhalb des Garraums 54 ermöglicht wird. Hierbei bestimmt gemäß dem sog. Balun-Effekt die Länge d den Energieeintrag auf die unterschiedlichen Flügel 3, 4.

Selbstverständlich ist die vorliegende Erfindung nicht auf die gezeigten Ausführungsbeispiele beschränkt. So sind in den Figuren nur Drehantennen näher beschrieben, die zwei Flügel aufweisen, deren Flügelachsen koaxial zueinander angeordnet sind. Jedoch kann eine Drehachse auch mehr als zwei Flügelachsen aufweisen, und die Flügelachsen brauchen nicht koaxial zueinander angeordnet zu sein. So ist es beispielsweise möglich, zwei oder mehr um sich drehbare Flügelachsen parallel zueinander anzuordnen und diese Flügelachsen als Gruppe drehbar anzuordnen, z.B. mittels eines die Flügelachsen drehbar haltenden Drehkranzes.

Allgemein kann unter "ein", "eine" usw. eine Einzahl oder eine Mehrzahl verstanden werden, insbesondere im Sinne von "mindestens ein" oder "ein oder mehrere" usw., solange dies nicht explizit ausgeschlossen ist, z.B. durch den Ausdruck "genau ein" usw.

Auch kann eine Zahlenangabe genau die angegebene Zahl als auch einen üblichen Toleranzbereich umfassen, solange dies nicht explizit ausgeschlossen ist.

### Bezugszeichenliste

- 1: Mikrowellen-Haushaltsgerät
- 2: Drehantenne
- 3: Vorderer Flügel
- 4: Hinterer Flügel
- 5: Innere Flügelachse
- 6: Äußere Flügelachse
- 7: Drehantenne
- 8: Hinterer Abschnitt der inneren Flügelachse
- 9: Vorderer Abschnitt der inneren Flügelachse11 Drehantenne
- 12: Vorderer Flügel
- 21: Drehantenne
- 22: Anschlag
- 23: Kontaktfeder
- 31: Drehantenne
- 32: Innere Flügelachse
- 33: Äußere Flügelachse
- 34: Drehratschenmechanismus
- 35: Klinke
- 36: Längsabschnitt
- 37: Körper
- 38: Klinke
- 41: Drehantenne
- 42: Erstes Element eines Drehlagers
- 43: Zweites Element eines Drehlagers
- 44: Drittes Element eines Drehlagers
- 51: Drehantenne
- 52: Mikrowellenführung
- 53: Öffnung
- 54: Garraum
- 55: Kragen
- 56: Äußere Flügelachse
- 56a: Längsabschnitt der äußeren Flügelachse
- 56b: Längsabschnitt der äußeren Flügelachse
- 57: Innere Flügelachse
- 58: Seele
- d: Länge des Überstands
- R: Rotationsachse
- Th: Relativwinkel

## Patentansprüche

1. Haushalts-Mikrowellengerät (1), aufweisend eine Drehantenne (2; 7; 11; 21; 31; 41; 51) mit mindestens zwei um eine gemeinsame Rotationsachse (R) drehbaren Flügeln (3, 4; 12, 4), wobei ein Relativwinkel (Th) zwischen mindestens zwei dieser Flügel (3, 4; 12, 4) um die Rotationsachse (R) motorisch verstellbar ist, **dadurch gekennzeichnet dass** mindestens zwei Flügel (3, 4; 12, 4) unabhängig voneinander drehbar sind.

2. Haushalts-Mikrowellengerät (1) nach Anspruch 1, wobei jeder der Flügel (3, 4; 12, 4) zu seiner Drehbarkeit über eine jeweilige Flügelachse (5, 6; 56, 57) mit einem jeweiligen Antriebsmotor verbunden ist.

3. Haushalts-Mikrowellengerät (1) nach Anspruch 1, wobei mindestens zwei Flügel (3, 4; 12, 4) über koaxial zueinander angeordnete Flügelachsen (5, 6; 32, 33; 56, 57) drehbar sind und wobei die Flügelachsen (32, 33) zweier Flügel (3, 4; 12, 4) über einen Drehratschenmechanismus (34) miteinander verbunden sind.

4. Haushalts-Mikrowellengerät (1) nach Anspruch 1, wobei mindestens zwei Flügel (3, 4; 12, 4) mittels des gleichen Motors über ein Getriebe mit achsenabhängiger unterschiedlicher Übersetzung drehbar sind.

5. Haushalts-Mikrowellengerät (1) nach einem der Ansprüche 2 oder 4, wobei zwei der Flügel (3, 4) mit unterschiedlicher Winkelgeschwindigkeit in gleicher Drehrichtung um die Rotationsachse (R) drehbar sind.

6. Haushalts-Mikrowellengerät (1) nach Anspruch 2, wobei zwei der Flügel (3, 4) in entgegengesetzter Drehrichtung um die Rotationsachse (R) drehbar sind.

7. Haushalts-Mikrowellengerät (1) nach einem der vorhergehenden Ansprüche, wobei ein Abstand von mindestens zwei der Flügel (3, 4; 12, 4) zueinander entlang der Rotationsachse (R) motorisch verstellbar ist.

8. Haushalts-Mikrowellengerät (1) nach Anspruch 7, wobei die Drehantenne (51) zwei Flügel (3, 4) mit koaxial angeordneten Flügelachsen 56, 57) aufweist, die jeweils einen mit den Flügeln (3, 4) mikrowellentechnisch verbundenen elektrisch leitfähigen Abschnitt (56a, 58) aufweisen, der in einen Teil einer Mikrowellenführung (52) ragt, wobei der elektrisch leitfähige Abschnitt (56a) der äußeren Flügelachse (56) als seitliche Schirmung für einen entsprechenden elektrisch leitfähigen Abschnitt (58) der inneren Flügelachse (57) ausgebildet ist und der elektrisch leitfähige Abschnitt (58) der inneren Flügelachse (57) innerhalb der Mikrowellenführung (52) über den elektrisch leitfähigen Abschnitt (56a) der äußeren Flügelachse (56) übersteht und wobei mit Verstellung des Abstands der zwei Flügel (3, 4) entlang der Rotationsachse (R) eine Länge (d) eines Überstands des elektrisch leitenden Abschnitts (58) der inneren Flügelachse (57) aus dem elektrisch leitenden Abschnitt (56a) der äußeren Flügelachse (56) verstellbar ist.

9. Haushalts-Mikrowellengerät (1) nach einem der vorhergehenden Ansprüche, wobei die Drehantenne (2; 7; 11; 21; 31; 41; 51) mehr als zwei Flügel (3, 4; 12, 4) aufweist.

10. Verfahren zum Betreiben eines Haushalts-Mikrowellengeräts (1) nach einem der vorhergehenden Ansprüche, das mit einer Drehantenne (2; 7; 11; 21; 31; 41; 51) mit mindestens zwei Flügeln (3, 4; 12, 4) ausgerüstet ist, wobei während eines Betriebs des Haushalts-Mikrowellengeräts (1) ein Relativwinkel (Th) zwischen mindestens zwei der Flügel (3, 4; 12, 4) zueinander motorisch verstellt wird.

11. Verfahren nach Anspruch 10, wobei der Relativwinkel (Th) beruhend auf
- einer Angabe oder Bestimmung eines mit Mikrowellen zu behandelnden Guts;
- eine Verteilung einer Temperatur und/oder eines Bräunungsgrads auf einer Oberfläche von mit Mikrowellen zu behandelndem Gut;
- einer Stärke rückgestrahlter Mikrowellen;
- einem Wert eines oder mehrerer Betriebsparameter;
eingestellt wird.

## Claims

1. Household microwave appliance (1), having a rotary antenna (2; 7; 11; 21; 31; 41; 51) with at least two wings (3, 4; 12, 4) rotatable about a common axis of rotation (R), wherein a relative angle (Th) between at least two of these wings (3, 4; 12, 4) is adjustable in a motor-driven manner about the axis of rotation (R),
**characterised in that**
at least two wings (3, 4; 12, 4) can be rotated independently of one another.

2. Household microwave appliance (1) according to claim 1, wherein each of the wings (3, 4; 12, 4) is connected to a respective drive motor for its rotatability by way of a respective wing axis (5, 6; 56, 57).

3. Household microwave appliance (1) according to claim 1, wherein at least two wings (3, 4; 12, 4) can be rotated by way of wing axes (5, 6; 32; 33; 56, 57) arranged coaxially with respect to one another and wherein the wing axes (32, 33) of two wings (3, 4; 12, 4) are connected to one another by way of a rotary ratchet mechanism (34).

4. Household microwave appliance (1) according to claim 1, wherein at least two wings (3, 4; 12, 4) can be rotated by means of the same motor about a transmission with an axis-dependent different gear ratio.

5. Household microwave appliance (1) according to one of claims 2 or 4, wherein two of the wings (3, 4) can be rotated with a different angular speed in the same direction of rotation about the axis of rotation (R) .

6. Household microwave appliance (1) according to claim 2, wherein two of the wings (3, 4) can be rotated about the axis of rotation (R) in the opposite direction of rotation.

7. Household microwave appliance (1) according to one of the preceding claims, wherein a distance of at least two of the wings (3, 4; 12, 4) relative to one another can be adjusted in a motor-driven manner along the axis of rotation (R)

8. Household microwave appliance (1) according to claim 7, wherein the rotary antenna (51) has two wings (3, 4) with wing axes (56, 57) arranged coaxially, each of which has an electrically conductive section (56a, 58), connected in terms of microwave technology to the wings (3, 4), which projects into a part of a microwave guide (52), wherein the electrically conductive section (56a) of the outer wing axis (56) is embodied as a lateral shield for a corresponding electrically conductive section (58) of the inner wing axis (57), and the electrically conductive section (58) of the inner wing axis (57) within the microwave guide (52) projects beyond the electrically conductive section (56a) of the outer wing axis (56), wherein a length (d) of a projection of the electrically conducting section (58) of the inner wing axis (57) from the electrically conducting section (56a) of the outer wing axis (56) can be adjusted by adjusting the distance between the two wings (3, 4) along the axis of rotation (R).

9. Household microwave appliance (1) according to one of the preceding claims, wherein the rotary antenna (2; 7; 11; 21; 31; 41; 51) has more than two wings (3, 4; 12, 4).

10. Method for operating a household microwave appliance (1) according to one of the preceding claims, which is equipped with a rotary antenna (2; 7; 11; 21; 31; 41; 51) with at least two wings (3, 4, 12, 4), wherein a relative angle (Th) between at least two of the wings (3, 4; 12, 4) is adjusted in a motor-driven manner during operation of the household microwave appliance (1).

11. Method according to claim 10, wherein the relative angle (Th) is set on the basis of
- a specification or determination of a product to be treated with microwaves;
- a distribution of a temperature and/or a degree of browning on a surface of the product to be treated with microwaves;
- a strength of backscattered microwaves;
- a value of one or more operating parameters.

## Revendications

1. Appareil ménager à micro-ondes (1), présentant une antenne rotative (2 ; 7 ; 11 ; 21 ; 31 ; 41 ; 51) avec au moins deux ailettes (3, 4 ; 12, 4) rotatives autour d'un axe de rotation commun (R), dans lequel un angle relatif (Th) peut être ajusté par moteur entre au moins deux de ces ailettes (3, 4 ; 12, 4) autour de l'axe de rotation (R), **caractérisé en ce que** au moins deux ailettes (3, 4 ; 12, 4) sont rotatives indépendamment l'une de l'autre.

2. Appareil ménager à micro-ondes (1) selon la revendication 1, dans lequel chacune des ailettes (3, 4 ; 12, 4) aux fins de sa capacité de rotation est reliée à un moteur d'entraînement respectif par l'intermédiaire d'un axe d'ailette respectif (5, 6 ; 56, 57).

3. Appareil ménager à micro-ondes (1) selon la revendication 1, dans lequel au moins deux ailettes (3, 4 ; 12, 4) sont rotatives par l'intermédiaire d'axes d'ailette (5, 6 ; 32, 33 ; 56, 57) disposés d'une manière coaxiale l'un par rapport à l'autre et dans lequel les axes d'ailette (32, 33) des deux ailettes (3, 4 ; 12, 4) sont reliés ensemble par un mécanisme à cliquet rotatif (34).

4. Appareil ménager à micro-ondes (1) selon la revendication 1, dans lequel au moins deux ailettes (3, 4 ; 12, 4) sont rotatives au moyen du même moteur par un entraînement avec engrenage variable en fonction de l'axe.

5. Appareil ménager à micro-ondes (1) selon l'une des revendications 2 ou 4, dans lequel deux des ailettes (3, 4) sont rotatives autour de l'axe de rotation (R) dans le même sens de rotation avec une vitesse angulaire différente.

6. Appareil ménager à micro-ondes (1) selon la revendication 2, dans lequel deux des ailettes (3, 4) sont rotatives autour de l'axe de rotation (R) dans un sens de rotation inverse.

7. Appareil ménager à micro-ondes (1) selon l'une des revendications précédentes, dans lequel un écartement d'au moins deux des ailettes (3, 4 ; 12, 4) peut être ajusté par moteur l'une par rapport à l'autre le long de l'axe de rotation (R).

8. Appareil ménager à micro-ondes (1) selon la revendication 7, dans lequel l'antenne rotative (51) présente deux ailettes (3, 4) avec des axes d'ailettes (56, 57) disposés d'une manière coaxiale qui présentent à chaque fois une section électriquement conductrice (56a, 58), reliée en termes de technique des micro-ondes aux ailettes (3, 4), qui dépasse dans une partie d'un guide pour micro-ondes (52), dans lequel la section électriquement conductrice (56a) de l'axe d'ailette externe (56) est conçue comme un blindage latéral pour une section électriquement conductrice correspondante (58) de l'axe d'ailette interne (57) et la section électriquement conductrice (58) de l'axe d'ailette interne (57) au sein du guide pour micro-ondes (52) dépasse sur la section électriquement conductrice (56a) de l'axe d'ailette externe (56) et dans lequel avec l'ajustement de l'écartement des deux ailettes (3, 4) le long de l'axe de rotation (R) une longueur (d) d'un dépassement de la section électriquement conductrice (58) de l'axe d'ailette interne (57) sur la section électriquement conductrice (56a) de l'axe d'ailette externe (56) peut être ajustée.

9. Appareil ménager à micro-ondes (1) selon l'une des revendications précédentes, dans lequel l'antenne rotative (2 ; 7 ; 11 ; 21 ; 31 ; 41 ; 51) présente plus de deux ailettes (3, 4 ; 12, 4).

10. Procédé de fonctionnement d'un appareil ménager à micro-ondes (1) selon l'une des revendications précédentes, qui est équipé d'une antenne rotative (2 ; 7 ; 11 ; 21 ; 31 ; 41 ; 51) avec au moins deux ailettes (3, 4 ; 12, 4) , dans lequel pendant un fonctionnement de l'appareil ménager à micro-ondes (1) un angle rotatif (Th) entre au moins deux des ailettes (3, 4 ; 12, 4) l'une par rapport à l'autre est ajusté par moteur.

11. Procédé selon la revendication 10, dans lequel l'angle rotatif (Th) est ajusté en se basant sur
- une indication ou détermination d'une denrée à traiter avec des micro-ondes ;
- une répartition d'une température et/ou d'un degré de brunissage sur une surface de denrée à traiter avec des micro-ondes ;
- une puissance des micro-ondes réfléchies ;
- une valeur d'un ou de plusieurs paramètres de fonctionnement.
